# EUROPÄISCHE PATENTSCHRIFT

(11) **EP 1 995 387 B1**
(45) Veröffentlichungstag und Bekanntmachung des Hinweises auf die Patenterteilung: **29.05.2013**
(21) Anmeldenummer: 08005561.9
(22) Anmeldetag: 26.03.2008
(51) Int. Cl.: E04B 1/10, E04C 2/12

(54) **Holzbauelement und daraus gebildetes Wandelement**
Wood component and wall element composed of same
Composant en bois et élément mural formé à l'aide de celui-ci

(30) Priorität: 23.05.2007 AT 8072007
(43) Veröffentlichungstag der Anmeldung: 26.11.2008
(73) Patentinhaber: MWT Micro Wood Technology GmbH & Co KG, 9560 Feldkirchen (AT)
(72) Erfinder: Sauli, Gerhard, 9560 Feldkirchen (AT)
(74) Vertreter: Chmilewsky-Lehner, Robert

(56) Entgegenhaltungen:
- EP-A1- 0 560 013
- DE-U1- 29 616 241
- DE-U1- 29 713 908
- US-B1- 6 474 905

## Beschreibung

Die Erfindung betrifft ein Holzbauelement, wie es im Oberbegriff des Anspruches 1 beschrieben ist sowie ein aus einem Holzbauelement gebildetes Wandelement wie es im Anspruch 20 beschrieben ist.

Ein Wandungsbauelement ist aus dem Dokument DE 297 13 908 U1 bekannt geworden, welches aus mehreren übereinander angeordneten, jeweils einlagigen Bretterlagen gebildet ist. Jede der einzelnen Bretterlagen weist zur unmittelbar benachbart angeordneten Bretterlage eine dazu unterschiedliche Ausrichtung auf. Dabei wird zwischen vollflächig ausgebildeten Bretterlagen eine Fachwerkstruktur aus Distanzstäben mit Längsstäben, Querstäben und Diagonalstäben gebildet. Zwischen den einzelnen Distanzstäben einer Schicht bilden sich Kammern aus, welche zur Aufnahme von Isolationsmaterial dienen.

Aus dem Dokument AT 410 687 B ist ein Schichtholzelement aus mehreren vollflächigen Brettlagen bekannt, wobei die Brettlagen aneinander grenzender Lagen eine voneinander unterschiedliche Ausrichtung der Bretter bzw. Pfosten aufweisen und die Lagen miteinander bevorzugt durch diese durchsetzende Dübeln verbunden sind.

Aus dem Dokument AT 406 596 B ist ein vorgefertigtes Schichtholzelement zur Herstellung von Gebäudewänden oder -decken mit mehreren miteinander verbundenen Lagen von unmittelbar nebeneinander angeordneten, brett- oder pfostenartigen Hölzern bekannt, wobei die Hölzer von zumindest zwei benachbarten Lagen in unterschiedlichen Richtungen verlaufend angeordnet sind.

In dem Dokument DE 93 02 447 U1 ist eine Holzbautafel geoffenbart, die aus mehreren Lagen längs- und dazu querverlaufenden Brettern gebildet ist, wobei jeweils zwei Brettlagen durch in Abstand zueinander parallel verlaufender Bretter gebildet sind und die Brettlagen gegeneinander um einen Teilungsabstand versetzt und miteinander verbunden sind. Zwischen diesen die Außenlagen bildenden Verbund von parallel verlaufenden Brettern ist zumindest eine Brettzwischenlage aus dazu senkrecht verlaufenden und in einem Abstand zueinander angeordneten Brettern vorgesehen.

Aus dem Dokument DE 196 03 833 A1 ist eine Holzbautafel für Wände, Decken, Bedachungen und dergleichen bekannt die mehrere Brett- und/oder Kantholzschichten aufweist und die die Schichten bildenden Einzelelemente kreuzweise zueinander angeordnet sind und volle Schichten bei denen die Elemente ohne Abstand nebeneinander angeordnet sind und unterbrochene Schichten deren Elemente mit Abstand zueinander angeordnet sind abwechselnd vorhanden sind. In den unterbrochenen Schichten sind die Hohlräume zwischen den Elementen mit Dämmmaterialien befüllt.

Aus einem weiteren Dokument, DE 42 07 752 A1, ist eine Holzbautafel mit wenigstens fünf rostartig übereinander flächig angeordneten Schichten bekannt, deren Schichtelemente kreuzweise oder parallel zu Elementen benachbarter Schichten angeordnet sind. Dadurch wird durch die kreuzweise Anordnung eine hohe Stabilität der Holzbautafel und durch die parallele Anordnung eine dichte Ausbildung in Querrichtung erreicht.

Aus der WO 01/59228 ist ein Wandelement aus in einer vertikalen Richtung erstreckenden, miteinander an Längsseitenflächen verbundenen, Holzelementen bekannt, die zwei vollflächige Paneele ausbilden, die über senkrecht zu den Holzelementen zwischen diesen erstreckenden, parallel zueinander in einem vertikalen Abstand angeordneten Leisten distanziert sind.

Aus einem weiteren Dokument, EP 1 734 200 A1, ist ein Gebäudewandelement und eine Holzlagenverbundplatte mit mindestens zwei lagenweise nebeneinander angeordnete Hölzer aufweisenden Lagen bekannt. Die Lagen sind mittels einander gegenüber liegenden Nuten und darin fest eingesetzten Leisten miteinander verbunden, wobei bevorzugt die Hölzer mit den Nuten und die in diese einragenden und die Hölzer verbindenden Leisten als Gleitteile ausgebildet sind und die Verbindung einen Abstand zwischen den Lagen ausbildet, in dem bevorzugt ein Dämmmaterial angeordnet ist.

Das Dokument DE 20 2006 005 108 U1 zeigt einen Verbundbauteil, insbesondere als Wand-, Decken- oder Dachelement für den Hausbau, mit mehreren aufeinander folgenden Lagen von nebeneinander angeordneten Brettern, wobei die Bretter aufeinander folgender Lagen unterschiedlich ausgerichtet und die Breite einer Lager mit den Brettern zumindest der angrenzenden Lage über Haltestifte miteinander verbunden sind.

Aufgabe der Erfindung ist es ein Holzbauelement als ebenflächiges Wand-, Decken- oder Dachelement zu schaffen das eine hohe statische Festigkeit und zur Bildung einer räumlichen Struktur massiv dimensionierte Verbindungsbereiche aufweist.

Diese Aufgabe der Erfindung wird durch die im Kennzeichenteil des Anspruches 1 wiedergegebenen Merkmalen erreicht, da unabhängig von der Verwendungslage das Holzbauelement durch den Massivholz- Schichtaufbau an umfassenden Randbereichen eine hohe Aussteifung erreicht wird wodurch für eine dauerhafte Verbindung aneinander grenzender Holzbauelemente massive Randgurte bestehen. Weiters können dadurch die Verbindungen zwischen mehreren Holzbauelementen zur Bildung von Baustrukturen die erforderlichen hohen Festigkeitsanforderungen erfüllen. Damit kann aber auch eine Aussteifung durch eine überlappende Verbindung der Bretter mit den Distanzbrettern erreicht werden.

Vorteilhaft ist aber auch eine Ausbildung nach Anspruch 2, weil dadurch Verwerfungen des Holzbauelementes wirkungsvoll verhindert werden.

Es ist aber auch eine Ausbildung nach Anspruch 3 vorteilhaft, weil damit das Holzbauelement für die Aufnahme hoher Druckbelastungen besonders geeignet ist.

Gemäß der im Anspruch 4 beschriebenen vorteilhaften Weiterbildung wird eine zusätzliche Queraussteifung des Holzbauelements erreicht.

Vorteilhaft sind aber auch Ausbildungen nach den Ansprüchen 5 und 6, wodurch eine hohe Ausbeul- und Verwindungssteifigkeit des Holzbauelements erreicht wird.

Vorteilhaft ist auch eine Ausbildung nach Anspruch 7, wodurch ein besonders tragfähiges Holzbauelement mit relativ geringer Wanddicke erreicht wird.

Es ist aber auch eine Ausbildung nach Anspruch 8 vorteilhaft, weil dadurch eine Weiterbehandlung einer Oberfläche mit unterschiedlichsten Beschichtungsmaterialien vereinfacht wird.

Durch die im Anspruch 9 beschriebene vorteilhafte Weiterbildung wird eine hohe Wärme- und Lärmdämmung erreicht, wodurch das Holzbauelement für die Anwendung im Wohnbaubereich besonders geeignet ist.

Eine weitere vorteilhafte Ausbildung beschreibt Ansprüche 10, wodurch einheitliche Bauelemente zur Bildung des Holzbauelements zum Einsatz gelangen, wodurch eine qualitativ hochwertige Fertigung und wirtschaftliche Serienerzeugung erreicht wird.

Vorteilhaft sind aber auch Ausbildungen nach den Ansprüchen 11 und 12, wodurch eine Aussteifung durch eine überlappende Verbindung der Bretter mit den Distanzbrettern erreicht wird.

Durch die im Anspruch 13 beschriebene vorteilhafte Ausbildung wird eine hohe Verwindungssteifigkeit erreich.

Möglich ist auch eine Ausbildung nach Anspruch 14, wodurch für die Bretter der zweiten Lage auch so genannte Seitenschnittware zur Verwendung gelangt und damit eine hohe Rohstoffverwertung und ein kostengünstiges Holzbauelement erreicht wird.

Die in den Ansprüchen 15 bis 17 beschriebenen vorteilhaften Weiterbildungen ermöglichen eine an individuelle Wünsche von Anwendern erfüllende Ausgestaltung des Holzbauelements.

Schließlich sind aber auch Ausbildungen nach den Ansprüchen 18 und 19 vorteilhaft, weil damit eine hohe Anzahl parallel verlaufender Installationskanäle für eine wahlweise Belegung mit Kabeln für eine Elektroinstallation erreicht werden und zusätzlicher Installationsaufwand und zusätzliches Installationsmaterial eingespart wird.

Die Erfindung betrifft aber auch ein aus einem Holzbauelement gebildetes Wandelement, wie es im Anspruch 20 beschrieben ist.

Aufgabe der Erfindung ist es, ein Wandelement zu schaffen, das einen modulartigen Aufbau aufweist und an die unterschiedlichen Anforderungen an Außenwände oder Innenwände, insbesondere im Wohnbau, anpassbar ist.

Diese Aufgabe der Erfindung wird durch die im Kennzeichenteil des Anspruches 20 wiedergegebenen Merkmalen erreicht. Der überraschende Vorteil dabei ist, dass die Ausbildung des Wandelements durch entsprechende Kombination der modulartigen Holzbauelemente erreicht wird.

Vorteilhaft ist dabei auch eine Ausbildung nach Anspruch 21, weil dadurch Wanddicken je Anforderung an die unterschiedlichen Wände zwischen ca. 8 cm und 45 cm mit entsprechender Stabilität und den Anforderungen an Wärme- und Geräuschdämmung gerecht werdende Ausbildungen erreicht werden.

Möglich sind aber auch Ausbildungen nach den Ansprüchen 22 und 23, wodurch eine exakte formschlüssige und in der Montage einfach zu handhabende Verbindung erreicht wird.

Die im Anspruch 24 beschriebene vorteilhafte Weiterbildung gewährleistet eine exakte Ausrichtung der zu verbindenden Wandelemente.

Von Vorteil sind aber auch die in den Ansprüchen 25 und 26 beschriebenen Weiterbildungen, wodurch eine Vereinfachung in der Fertigung und damit eine Kostenreduzierung bei der Herstellung und der Montage erreicht wird.

Es sind aber auch Ausbildungen nach den Ansprüchen 27 und 28 vorteilhaft, weil dadurch modulartige Einzelelemente bedarfsweise und mit hoher Präzision und Festigkeit für größere Wandlängen kombinierbar sind.

Schließlich beschreiben auch vorteilhafte Ausbildungen die Ansprüche 29 und 30, wodurch eine hochfeste Verbindung, unter Vermeidung metallischer Verbindungsmittel, erreicht wird.

Die Erfindung wird im nachfolgenden anhand der in den Zeichnungen dargestellten Ausführungsbeispiele näher erläutert.

Es zeigen:
- Fig. 1: ein erfindungsgemäßes Holzbauelement in Ansicht;
- Fig. 2: das Holzbauelement in Draufsicht gemäß den Linien II-II in Fig. 1;
- Fig. 3: das Holzbauelement geschnitten gemäß den Linien III-III in Fig. 1;
- Fig. 4: eine andere Ausführung des Holzbauelements, jedoch mit einer nur einschaligen Ausbildung der Rahmenelemente, in perspektivischer Darstellung;
- Fig. 5: eine weitere Ausbildung des Holzbauelements in einer Querschnittsdarstellung;
- Fig. 6: eine andere Ausbildung des Holzbauelements in einer Querschnittsdarstellung;
- Fig. 7: eine weitere Ausbildung des Holzbauelements in einer Querschnittsdarstellung;
- Fig. 8: eine Baustruktur aus einem erfindungsgemäßen Wandelement in vereinfachter, perspektivischer Darstellung;
- Fig. 9: eine Stumpfstoßverbindung zwischen dem erfindungsgemäßen Wandelementen, geschnitten den Linien IX-IX in Fig. 8;
- Fig. 10: eine Eckverbindung der erfindungsgemäßen Bauelemente, geschnitten gemäß den Linien X-X in Fig. 8;
- Fig. 11: die Eckverbindung, geschnitten gemäß den Linien XI-XI in Fig. 8;
- Fig. 12: eine T-Anbindung der erfindungsgemäßen Wandelemente in Draufsicht gemäß XII-XII in Fig. 6;
- Fig. 13: eine weitere Ausbildung des erfindungsgemäßen Holzbauelementes in Ansicht;
- Fig. 14: das Holzbauelement geschnitten gemäß den Linien XIV-XIV in Fig. 13.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

In den Fig. 1 bis 3 ist ein Holzbauelement 1 bestehend aus Brettern 2 oder Leisten und Distanzbrettern 3 in einer möglichen Anwendungslage bezogen auf eine Aufstandsfläche 4 in einer dazu senkrechten Ebene gezeigt. Die Lage der Ebene kann jedoch auch zur Aufstandsfläche 4 waagrecht oder geneigt verlaufen wie dies beispielsweise bei Anwendung der Holzbautafel 1 zur Bildung einer Geschoßdecke, einer Bedachung etc. der Fall ist.

Das Holzbauelement 1 wird aus einer ersten Lage 6 der Bretter 2 und einer zweiten Lage 7 der Bretter 2 und der Distanzbretter 3 gebildet wobei die zweite Lage 7 aus einer ersten Schale und einer zweiten Schale aus etwa zueinander deckungsgleich verlaufenden Brettern 2 und Distanzbrettern 3 gebildet ist die miteinander und mit den Brettern 2 der ersten Lage 6 verbunden sind.

Nach einer möglichen Ausbildung weisen die Bretter 2 der ersten Lage 6 und der zweiten Lage 7 eine einheitliche Breite 8 und Dicke 9 auf und beträgt die Breite 8 bevorzugt 20,0 cm und die Dicke 9 bevorzugt 4,0 cm.

Nach eine weiteren Ausbildung ist vorgesehen, dass die Bretter 2 der zweiten Lage 7, also die Bretter der ersten und zweiten Schale eine kleinere Dicke 9 aufweisen, insbesondere nur die halbe Dicke 9 der Bretter 2 der ersten Lage 6, wodurch für diese Bretter 2 und Distanzbretter 3 vorteilhaft so genannte Seitenschnittware Verwendung finden kann.

Die Bretter 2 der ersten Lage 6 erstrecken sich in zur Aufstandsfläche 5 vertikaler Richtung und sind an Längsseitenflächen 10 verbunden, insbesondere verleimt, wodurch eine vollflächige Decklage 11 aus den Brettern 2 des Holzbauelements 1 gebildet ist.

Bevorzugt ist eine Länge 12, der die Decklage 11 ausbildenden Bretter 2, für den jeweiligen Verwendungszweck des Holzbauelementes 1, z.B. entsprechend einer Geschoßhöhe eines Bauwerks, ausgelegt und beträgt diese bevorzugt 300 cm.

Die weitere Lage 7 wird aus zumindest zwei, in zu den Brettern 2 der ersten Lage 6 senkrechter Richtung erstreckenden Brettern 2 gebildet, die in einem vertikalen Abstand 13, der der Länge 12 der Bretter 2 der ersten Lage 6 abzüglich der zweifachen Breite 8 der Bretter 2 entspricht, zueinander an den Brettern 2 der ersten Lage 6 über Verleimung an Seitenflächen 14 befestigt sind. Diese Bretter 2 der weiteren Lage 7 sind somit mit voneinander abgewandten Längsseitenfläche 15 bündig mit Stirnflächen 16 der vertikal verlaufenden Brettern 2 an den Brettern 2 der ersten Lage 6 angeordnet und bilden ein oberes und unteres Rahmenelement 17 des Holzbauelementes 1.

Das Holzbauelement 1 weist bevorzugt eine Tafelbreite 18 auf, die einem ganzzahligen Vielfachen der Breite 8 der Bretter 2 entspricht und erstrecken sich die Rahmenelemente 17 über die gesamte Tafelbreite 18 längs entgegen gesetzter Randbereiche 19.

An dazu rechtwinkelig verlaufenden entgegen gesetzten, die Tafelbreite 18 begrenzenden Randbereichen 20 des Holzbauelementes 1 sind zwischen den Brettern 2 der zweiten Lage 7, den Abstand 13 überbrückend, die Distanzbretter 3 deckungsgleich mit den randseitigen Brettern 2 der ersten Lage 6 verlaufend an diesen befestigt, insbesondere angeleimt. Die Distanzbretter 3 bilden durch diese Anordnung an den zu den Randbereichen 19 vertikal verlaufenden Randbereichen 20 weitere Rahmenelemente 21. Nach einer Ausbildung weisen diese Distanzbretter 3, bzw. Rahmenelemente 21 eine Breite 22 auf die kleiner ist als die Breite 8 der Bretter 2, insbesondere beträgt die Breite 22 etwa 10 cm.

Eine weitere Befestigung dieser Rahmenelemente 21, insbesondere durch Verleimung, erfolgt an den Rahmenelementen 17 über entgegen gesetzten Stirnflächen 23, 24 der Rahmenelemente 21 an Längsseitenflächen 25 der Rahmenelemente 17.

Durch diese mit den Brettern 2 der ersten Lage 6 verbundenen und untereinander verbundenen Rahmenelemente 17 und 21 wird an den Randbereichen 20, 21 des Holzbauelementes 1 eine massive Schichtholzumfassung für einen hohe Kräfte aufnehmenden Verbindungsbereich 26 des Holzbauelementes 1 erreicht, wodurch das Holzbauelement 1 für die Aufnahme hoher Längs- und Querkräfte geeignet ist und eine hohe Verwindungs- und Ausbeulfestigkeit aufweist und damit zur Bildung einer räumlicher Struktur aus mehreren miteinander verbundener Holzbauelemente 1 besonders geeignet ist.

Wie weiters der Fig. 1 zu entnehmen, umgrenzen die Rahmenelemente 17, 21 der zweiten Lage 7 zumindest eine Aussparung, in der eine Dämmlage 27, z.B. zu Platten oder Matten verdichtetes Fasermaterial oder aus verpresstem Kunststoffschaum, insbesondere Recyclingmaterial, angeordnet ist wodurch das Holzbauelement 1 eine hohe Wärme- und Schalldämmwirkung aufweist.

Nach einer weiteren wie in Fig. 1 dargestellten möglichen Ausbildung ist in der zweiten Lage 7, in dem Abstand 13 zwischen dem oberen und unteren Rahmenelement 17 und zu diesen parallel verlaufend, und sich zwischen den Distanzbrettern 3 erstreckend, zumindest ein Brett 2 oder eine Leiste als Aussteifungselement 28 möglich, das mit den Brettern 2 der ersten Lage 6 und stirnseitig mit den Distanzbrettern 3 bzw. Rahmenelementen 21 verbunden ist.

In der Fig. 4 ist eine andere Ausbildung des Holzbauelementes 1 gezeigt, bei dem jedoch die Rahmenelemente 17 bzw. 21 nur einen einschaligen Schichtaufbau aufweisen und der einschalige Schichtaufbau nicht Gegenstand der vorliegenden Erfindung ist. Bei dieser Ausbildung sind in einem Teilungsabstand zwischen den Distanzbrettern 3 und zu diesen parallel verlaufend mehrere sich über den Abstand 13 zwischen den Rahmenelementen 17 erstreckend die Aussteifungselemente 28 an den Brettern 2 der ersten Lage angeordnet. Bevorzugt sind diese Aussteifungselemente 28 jeweils um die Hälfte der Breite 8 zu den Brettern der ersten Lage 6 versetzt, wodurch die Aussteifungselemente 28 die Verbindungsflächen der Bretter 2 der ersten Lage beidseits überlappen wodurch eine hohe Ausbeulfestigkeit des Holzbauelementes erreicht wird. In den von den Rahmenelementen 17, 21 und den Aussteifungselementen 28 umgrenzten Aussparungen ist beispielsweise die Dämmlage 27 angeordnet.

In den Fig. 5 bis 7 sind nun beispielhaft, in einer zu der Aufstandsfläche 4 senkrecht verlaufenden Ebene geschnitten, Wandaufbauten aus einer Kombination der Holzbauelemente 1 gezeigt, wie sie bevorzugt für Wandelemente 29 für Gebäude z.B. als einschalige oder mehrschalige Trennwand z.B. als Zwischenwand 30 oder Außenwand 31 kombinierbar sind.

Dabei handelt es sich beispielsweise bei der in der Fig. 5 gezeigte Ausbildung um das die Zwischenwand 30 ausbildenden Wandelement 29 aus der Deckschale 11 der ersten Lage 6 und der ersten und zweiten Schale der zweiten Lage 7. Auf den Brettern 2 der zweiten Lage 7 ist beispielsweise eine vollflächige weitere Decklage 32, z.B. aus Holzpaneelen, Gipskartonplatten, etc. angeordnet. Selbstverständlich kann auch auf der Decklage 11 eine Beschichtung 33 mit Paneelen, Platten etc. vorgesehen werden - wie dies in unterbrochenen Linien dargestellt ist.

Die Fig. 6 zeigt einen weiteren Aufbau des Wandelementes 29 bei dem auf der zweiten Lage 7 eine weitere Lage aus entsprechend der ersten Lage 6 vollflächig angeordneten Brettern 2 vorgesehen ist. Auch bei einem derartigen Aufbau kann einseitig oder zweiseitig die Beschichtung 33 - wie in unterbrochenen Linien gezeigt - vorgesehen sein.

Bei dem in Fig. 7 gezeigten Wandelement 29 sind beispielsweise mehrer der Wandelemente 1, z.B. für eine Außenwand 31 vorgesehen. Die Verbindung kann sowohl durch eine Verleimung und/oder einer Verdübelung, insbesondere mit zylindrischen Dübeln 34 aus Holz oder mittels Verschraubung erfolgen.

Beispielsweise ist auf einer abschließenden vollflächigen Decklage 32, wie in unterbrochenen Linien gezeigt, eine Außendämmschicht 35 aufgebracht, die weiters bevorzugt mit einer Putzträgerschicht 36 für einen den Umweltbelastungen widerstehenden Außenputzes versehen ist.

In der Fig. 8 ist ein Bereich einer Baustruktur 40, bestehend aus den aus den Holzbauelementen 1 gebildeten Wandelementen 29, gezeigt und wird diese z.B. durch die Außenwände 31 gebildet, die sich in zu der Aufstandsfläche 4 senkrechten Ebene erstrecken und durch eine bereichsweise gezeigte Zwischenwand 30.

Die Außenwände 31 sind zueinander in Eckverbindungen 41 in zueinander senkrecht verlaufenden Ebenen ausgerichtet. Die Zwischenwand 30 ist in einer T-Anbindung 42 an der vollflächigen, durch die Bretter 2 gebildeten inneren Decklage 32 des Holzbauelements 1, in einem rechten Winkel zu einer inneren Oberfläche 43 ausgerichtet, befestigt.

Im gezeigten Ausführungsbeispiel sind die Außenwände 31 aus mehreren der Lagen 6, 7 jeweils aus einer vollflächigen ersten Lage 6 und einer zweischaligen zweiten Lage 7 und der die innere Oberfläche 43 ausbildenden, vollflächigen Decklage 32 gebildet.

Die Zwischenwand 30 ist aus der vollflächigen ersten Lage 6 und der mehrschaligen zweiten Lage 7 und der vollflächigen Decklage 32 gebildet.

Des weiteren ist eine Stumpfstoßverbindung 44 an einer der Außenwände 31 gezeigt, in der aneinander grenzende Wandelemente 29, zueinander fluchtend ausgerichtet, miteinander verbunden sind.

Des Weiteren ist beispielsweise einem Innenraum 45 zugewandt, auf der Decklage 32 der Außenwand 31 und der Zwischenwand 30 eine Beschichtung mit Gipskartonplatten vorgesehen.

Ein Faserverlauf der Bretter 2 der ersten Lage 6 und der Decklage 32 verläuft bei den Holzbauelementen 1 in zur Aufstandsfläche 4 senkrechter Richtung, während der Faserverlauf der Bretter 2 der zweiten Lage 7 zur Aufstandsfläche 4 parallel ausgerichtet ist.

Es wird noch darauf hingewiesen, dass - wie nicht weiters im Detail dargestellt - auf einer äußeren Oberfläche 45, wie bereits in der vorhergehenden Figur beschrieben, eine Außendämmschicht und eine Putzschicht vorgesehen sein kann. Selbstverständlich ist es auch möglich, anstelle der gezeigten zweischaligen Außenwand 31 zu einer weiteren Reduzierung des Wärmedurchgangsfaktors einen dreischaligen Aufbau vorzusehen.

In der Fig. 9 ist die Stumpfstoßverbindung 44 für eine bündige Verbindung zweier aneinander grenzender Wandelemente 29 gezeigt. Im gezeigten Ausführungsbeispiel sind die Wandelemente 29 zweischalig aus je einer vollflächigen Lage 6 und einer Lage 7 und einer vollflächigen Decklage 11 gebildet. Somit sind die entgegen gesetzten Oberflächen 43, 45 durch die vollflächig aneinander grenzenden Bretter 2 gebildet. Im Bereich der Stumpfstoßverbindung 44 sind etwa symmetrisch zu einander gegenüber liegenden Stirnflächen 47, 48 in Richtung der Längserstreckung der Bretter 2 Vertiefungen 50 vorgesehen, die parallel zu den Oberflächen 43, 45 erstreckende Auflageflächen 51 für Verbindungsleisten 52 ausbilden, welche mit einer Breite 53 beidseits der Stirnflächen 47, 48 erstrecken. Diese Verbindungsleisten 52 werden bevorzugt durch Zuschnitte aus Sperrholz gebildet, die eine hohe Biegesteifigkeit aufweisen. Eine Dicke 54 der Verbindungsleisten 52 beträgt in etwa ein Viertel der Dicke 9 der Bretter 2. Oberflächen 55 der Verbindungsleisten 52 verlaufen bündig mit den Oberflächen 43, der Holzbauelemente 1 und sind über die Verbindungsleisten 52 querende und die Holzbauelemente 1 zumindest bereichsweise querende Verbindungsmittel 56, z.B. Senkkopfschrauben zur Herstellung der Stumpfstoßverbindung 44 verschraubt. Weiters wird die Festigkeit der Stumpfstoßverbindung 44 dadurch gesteigert, dass die Verbindungsleisten 52 in die Vertiefungen 50 eingeleimt sind.

In den Fig. 10 und 11 ist die Eckverbindung 41 der in einem rechten Winkel zueinander angeordneten und miteinander verbundenen, als Außenwände 31 ausgebildeten, Wandelemente 29 aus den Holzbauelementen 1 gezeigt.

Dabei zeigt die Fig. 10 die Eckverbindung 41, geschnitten im Bereich der Dämmlage 27 der zweiten Lage 7 und die Fig. 9 die Eckverbindung 41, geschnitten, im Bereich der durchlaufenden Bretter 2 der Lage 7.

Durch die Ausbildung der Randbereiche 20, 21 der Holzbauelemente 1 mit den zwischen den Brettern 2 der zweiten Lage 7 angeordneten Distanzbrettern 3 wird ein massiver Schichtholzaufbau der Randbereiche 20, 21 erreicht, wodurch eine hohe Festigkeit durch eine Nut-Federverbindung 57 zwischen den in einem rechten Winkel zueinander verlaufenden Wandelementen 29 erreicht wird und eine exakte Ausrichtung zueinander durch ein sattes Anliegen einer Stirnfläche 58 des einen Wandelements 29 auf der Oberfläche 43 des weiteren Wandelements 29 gewährleistet ist.

Zur Erzielung der satten Auflage ist weiters vorgesehen, eine Nuttiefe 59 größer auszubilden, als ein Überstand 60 einer in die Nut einragenden Feder 61. Eine Fixierung der Eckverbindung 41 kann einerseits durch Verleimung und andererseits durch die Verbindungsmittel 56, z.B. Senkkopf-Holzschrauben 62, erreicht werden, wie dies in Fig. 8 gezeigt ist.

Eine weitere Möglichkeit ist in der Fig. 11 dargestellt, bei der das Verbindungsmittel 56 durch den Dübel 34 gebildet ist, der bevorzugt einen Durchmesser 64 aufweist, der in etwa der Dicke 9 der Bretter 2 entspricht und in einer Bohrung 65 eingesetzt ist, welche das Wandelement 29 in zu der Oberfläche 45 senkrecht verlaufenden Richtung in dem Randbereich 21 des Holzbauelements 1 quert und in den Randbereich 20 des weiteren Holzbauelements 1 einragt. Selbstverständlich ist auch bei dieser Verbindungsart eine Verleimung sowohl an den Stoßflächen der Holzbauelemente 1 wie auch des Holzdübels 63 in der Bohrung 65 möglich.

In der Fig. 12 ist im Detail die T-Anbindung 42 von Wandelementen 29, z.B. der einschaligen Zwischenwand 30 an die mehrschalige Außenwand 31 gezeigt. Die Anbindung erfolgt wie bereits vorhergehend beschrieben durch die Nut- Federverbindung 57 wobei eine Feder im Verbindungsbereich 26 der Zwischenwand 30 ausgebildet ist die in eine Nut im Brett 2 der Außenwand 31 einragt. Eine Positionierung erfolgt mittels mehrerer der Dübel 34. Weiters sind zur Befestigung mehrere der Schrauben 62 vorgesehen die die Außenwand 31 durchragen und in den Verbindungsbereich 26 der Zwischenwand 30 eingeschraubt sind. Bevorzugt sind die Schrauben 62 außermittig vorgesehen und gegeneinander versetzt wie dies der Fig. zu entnehmen ist.

Der Fig. 12 sind weiter Kabelkanäle 66 zu entnehmen die durch Nuten 67, z.B. Einfräsungen an den gegenüber liegenden Längsseitenflächen 10 der miteinander verbundenen Brettern 2 gebildet sind. Diese Nuten 67 sind beispielsweise in jeder der Längsseitenflächen 10 der Bretter vorgesehen wodurch eine sehr variable Installationsmöglichkeit gegeben ist.

Des Weiteren wird die Nut- Federverbindung 57 im gezeigten Ausführungsbeispiel durch in Nuten 68 der Wandelemente 29, z.B. in der Decklage 32 und dem Verbindungsbereich 26 des weiteren Wandelementes 29 eingefräste Nuten 68 und Fremdfedern 69 gebildet die bevorzugt einen Querschnitt von 4 x 4 cm aufweisen.

In den Fig. 13 und 14 ist eine weitere Ausbildung des Holzbauelementes 1 gezeigt. Es besteht aus der ersten Lage 6 der Bretter 2 welche die vollflächige Decklage 11. Die Bretter 2 sind an den einander liegenden Längsseitenflächen 10 miteinander verbunden, insbesondere verleimt.

Mit der ersten Lage 6 sind die Bretter 2 der zweiten Lage 7, wobei die zweite Lage 7 eine erste Schale 71 und eine zweite Schale 72 aus den Brettern 2 ausbildet. Die Bretter 2 der Schalen 71, 72 verlaufen deckungsgleich und sind die Bretter 2 der Schalen 71, 72 miteinander und die Bretter 2 der ersten Schale 71 mit den Brettern 2 der Decklage 11 flächig verbunden, insbesondere verleimt.

Über die Höhe 12 des Holzbauelementes 1 sind bevorzugt in einem gleichmäßigen Abstand 13 mehrere der Bretter 2 der Schalen 71, 72 verteilt angeordnet die sich zur Längsausrichtung der Bretter 2 der Decklage 11 senkrecht über die Tafelbreite 18 erstrecken.

In gleicher Ausrichtung zu den Brettern 2 der Decklage 11 sind den Abstand 13 überbrückend die Distanzbretter 3 der Schalen 71, 72 an den entgegen gesetzten Randbereichen 20 verlaufend angeordnet.

Eine Gesamtdicke 73 der Lage 7, gebildet aus den Schalen 71 und 72 entspricht nach einer bevorzugten Ausbildung in etwa der Dicke 9 der Bretter 2 der ersten Lage 6, wobei jedoch auch andere Dickenverhältnisse möglich sind.

In einen von den Brettern 2 und den Distanzbrettern 3 der Lage 7, bzw. der Schalen 71, 72 umgrenzten Freiraum 74 ist wie bereits vorhergehend beschrieben die Dämmlage 27 angeordnet die einlagig oder zweilagig ausgeführt sein kann.

Die Ausführungsbeispiele zeigen mögliche Ausführungsvarianten des Holzbauelementes und eines Wandelements, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Ordnung halber sei abschließend darauf hingewiesen, dass zum besseren Verständnis das Holzbauelement und das Wandelement bzw. deren Bestandteile teilweise unmaßstäblich und/oder vergrößert und/oder verkleinert dargestellt wurden.

Die den eigenständigen erfinderischen Lösungen zugrunde liegende Aufgabe kann der Beschreibung entnommen werden.

Vor allem können die einzelnen in den Fig. 1, 2, 3; 4; 5; 6; 7; 8; 9; 10; 11; 12; 13, 14 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

## Patentansprüche

1. Holzbauelement (1) aus einer vollflächigen ersten Lage (6) von an Längsseitenflächen (10) miteinander verbundenen Brettern (2), wobei jedes der Bretter (2) eine Breite (8) aufweist und diese in Richtung deren Breiten (8) an entgegen gesetzt verlaufenden Randbereichen (20) eine Tafelbreite (18) ausbilden, und einer mit diesen verbundenen zweiten Lage (7) von zu den Brettern (2) der ersten Lage (6) senkrecht und zueinander parallel verlaufenden, erste Rahmenelemente (17) bildenden Brettern (2), wobei die die ersten Rahmenelemente (17) bildenden Bretter (2) in einem Abstand (13) zueinander angeordnet sind, und dabei die Bretter (2) der zweiten Lage (7) zumindest längs entgegen gesetzter stirnseitiger Randbereiche (19) der Bretter (2) der ersten Lage (6) über die Tafelbreite (18) erstreckend an den Brettern (2) der ersten Lage (6) befestigt sind und weiters Distanzbretter (3) an den die Tafelbreite (18) begrenzenden und die Randbereiche (20) ausbildenden Brettern (2) der ersten Lage (6) angeordnet und mit diesen verbunden sind, wobei die Distanzbretter (3) weitere Rahmenelemente (21) bilden und den Abstand (13) zwischen den die ersten Rahmenelemente (17) bildenden Brettern (2) überbrücken, **dadurch gekennzeichnet, dass** die zweite Lage (7) aus einer ersten Schale (71) und einer zweiten Schale (72) aus zueinander deckungsgleich verlaufenden Brettern (2) gebildet ist die miteinander und mit den Brettern (2) der ersten Lage (6) verbunden sind, und eine Breite (22) der Distanzbretter (3) kleiner ist als die Breite (8) der Bretter (2) der ersten Lage (6).

2. Holzbauelement (1) nach Anspruch 1, **dadurch gekennzeichnet, dass** zwischen den Distanzbrettern (3) erstreckend und zu den Brettern (2) der ersten Lage (6) in senkrechter Richtung verlaufend zumindest ein mit den Brettern (2) der ersten Lage (6) verbundenes Aussteifungselement (28), z.B. ein Brett, Leiste, angeordnet ist.

3. Holzbauelement (1) nach Anspruch 1, **dadurch gekennzeichnet, dass** zwischen den an den stirnseitigen Randbereichen (19) angeordneten und die ersten Rahmenelemente (17) bildenden Brettern (2) der zweiten Lage (7) mehrere sich über den Abstand (13) zwischen den ersten Rahmenelemente (17) erstreckende in Richtung der Tafelbreite (18) in einem Abstand und parallel zueinander und parallel zu den Distanzbrettern (3) verlaufende Aussteifungselemente (28) an den Brettern (2) der ersten Lage befestigt sind.

4. Holzbauelement (1) nach Anspruch 3, **dadurch gekennzeichnet, dass** die Aussteifungselemente (28) die Längsseitenflächen (10) aneinander grenzender Bretter (2) der ersten Lage (6) beidseits überdeckend an den Brettern (2) der ersten Lage (6) befestigt sind.

5. Holzbauelement (1) nach Anspruch 1, **dadurch gekennzeichnet, dass** die den Abstand (13) überbrückenden Distanzbretter (3) der zweiten Lage (7) über entgegen gesetzte Stirnflächen (23, 24) an Längsseitenflächen (25) der zu den Brettern (2) der ersten Lage (6) senkrecht verlaufenden und die ersten Rahmenelemente (17) bildenden Brettern (2) befestigt, insbesondere mit diesen verleimt, sind.

6. Holzbauelement (1) nach einem der vorhergehenden Ansprüche, **dadurch gekennzeichnet, dass** die Bretter (2) der zweiten Lage (7) mit den Brettern (2) der ersten Lage (6) vollflächig miteinander verbunden, insbesondere verleimt, sind.

7. Holzbauelement (1) nach einem der vorhergehenden Ansprüche, **dadurch gekennzeichnet, dass** auf den Brettern (2) der zweiten Lage (7) eine vollflächige Decklage (32) angeordnet ist.

8. Holzbauelement (1) nach Anspruch 7, **dadurch gekennzeichnet, dass** die Decklage (32) durch eine mehrschichtige Holztafel, Gipskartonplatte, Holzpaneele etc. gebildet ist.

9. Holzbauelement (1) nach einem der vorhergehenden Ansprüche, **dadurch gekennzeichnet, dass** in einer von den Brettern (2) der zweiten Lage (7) und den Distanzbrettern (3) bzw. dem Aussteifungselement (28) umgrenzten Aussparung eine ein- oder mehrlagige Dämmlage (27) angeordnet ist.

10. Holzbauelement (1) nach einem der vorhergehenden Ansprüche, **dadurch gekennzeichnet, dass** eine Breite (8) der Bretter (2) der ersten Lage (6) und der Bretter (2) der zweiten Lage (7) etwa gleich ist und bevorzugt 20,0 cm beträgt.

11. Holzbauelement (1) nach einem der Ansprüche 2 bis 4, **dadurch gekennzeichnet, dass** eine Breite (22) der Aussteifungselemente (28) kleiner ist als die Breite (8) der Bretter (2).

12. Holzbauelement (1) nach einem der vorhergehenden Ansprüche, **dadurch gekennzeichnet, dass** die Breite (22) der Distanzbretter (3) die halbe Breite (8) der Bretter (2) der ersten Lage (6) beträgt.

13. Holzbauelement (1) nach einem der vorhergehenden Ansprüche, **dadurch gekennzeichnet, dass** eine Dicke (9) der Bretter (2) der ersten Lage (6) und der Bretter (2) der zweiten Lage (7) etwa gleich ist und bevorzugt 40 mm beträgt.

14. Holzbauelement (1) nach einem der vorhergehenden Ansprüche, **dadurch gekennzeichnet, dass** die Dicke (9) der Bretter (2) der zweiten Lage (7) etwa die halbe Dicke (9) der Bretter (2) der ersten Lage (6) beträgt.

15. Holzbauelement (1) nach Anspruch 9, **dadurch gekennzeichnet, dass** die in den Aussparungen angeordnete Dämmlage (27) aus Kunststoff- Schaumplatten gebildet ist.

16. Holzbauelement (1) nach Anspruch 9 oder 15, **dadurch gekennzeichnet, dass** die Dämmlage (27) aus Mineralfaser- Pressplatten gebildet ist.

17. Holzbauelement (1) nach Anspruch 9, 15 oder 16, **dadurch gekennzeichnet, dass** die Dämmlage (27) aus Steinwolle- Pressplatten gebildet ist.

18. Holzbauelement (1) nach einem der vorhergehenden Ansprüche, **dadurch gekennzeichnet, dass** in den Längsseitenflächen (10) der Bretter (2) der Decklage (11, 32) über eine Länge (12) erstreckende Nuten (67) angeordnet sind.

19. Holzbauelement (1) nach Anspruch 18, **dadurch gekennzeichnet, dass** die Nut (67) durch eine im Mittel der Dicke (9) der Bretter (2) verlaufende Schlitzfräsung mit parallel verlaufenden Seitenflächen und gerundeter Grundfläche gebildet ist.

20. Wandelement (29) für eine Baustruktur (40), **dadurch gekennzeichnet, dass** es aus zumindest einem aus der ersten Lage (6) und der zweiten Lage (7) und zumindest einer Decklage (32) bestehenden Holzbauelement (1) nach einem der Ansprüche 1 bis 19 gebildet ist.

21. Wandelement (29) nach Anspruch 20, **dadurch gekennzeichnet, dass** mehrere der Holzbauelemente (1) eine Wanddicke (46) des Wandelements (29) ausbildend mehrlagig miteinander verbunden z.B. verleimt, verschraubt, verdübelt sind.

22. Wandelement (29) nach Anspruch 20 oder 21, **dadurch gekennzeichnet, dass** zur Bildung einer formschlüssigen Verbindung, z.B. einer Eckverbindung (41) oder einer T-Anbindung (42), in einem Verbindungsbereich (26) eine Nut- Federanordnung (57) aufweisen.

23. Wandelement (29) nachAnspruch 22, **dadurch gekennzeichnet, dass** eine Nuttiefe (59) einer Nut der Nut- Federanordnung (57) größer ist als ein Überstand (60) einer in die Nut eingreifenden Feder (61).

24. Wandelement (29) nachAnspruch 22 oder 23, **dadurch gekennzeichnet, dass** zur Verbindung von mehrschalig ausgebildeten Holzbauelementen (1) mehrere parallel zueinander verlaufende Nut- Federanordnungen (57) vorgesehen sind.

25. Wandelement (29) nach einem der Ansprüche 22 bis 24, **dadurch gekennzeichnet, dass** die Nut- Federanordnung (57) durch in den Holzbauelementen (1) angeordnete Nuten (68) und in diesen angeordneten Fremdfedern (69) gebildet ist.

26. Wandelement (29) nachAnspruch 25, **dadurch gekennzeichnet, dass** ein Querschnitt der Fremdfeder (69) etwa 4 cm x 4 cm beträgt.

27. Wandelement (29) nach einem der Ansprüche 20 bis 26, **dadurch gekennzeichnet, dass** eine Stumpfstoßverbindung (44) durch im Verbindungsbereich (26) in die Decklagen (10, 32) der benachbarten Holzbauelemente (1) in Vertiefungen (50) eingelassene und mit den Holzbauelementen (1) verbundene Einlageleisten (52) kraftschlüssig ausgebildet ist.

28. Wandelement (29) nach Anspruch 27, **dadurch gekennzeichnet, dass** die Einlageleisten (52) bevorzugt durch mehrschichtige, verleimte Sperrholzzuschnitte gebildet sind.

29. Wandelement (29) nach einem der Ansprüche 20 bis 28, **dadurch gekennzeichnet, dass** Verbindungsmittel (56) zur Bildung eines Verbundes der Holzbauelemente (1) durch Dübel (34), bevorzugt aus Holzrundstangen oder Schrauben (62) gebildet sind.

30. Wandelement (29) nach Anspruch 29, **dadurch gekennzeichnet, dass** ein Durchmesser (64) der Dübel (34) bevorzugt der Dicke (9) der Bretter (2) entspricht.

## Claims

1. Wood component (1) comprising a full-surface first layer (6) of planks (2) joined to one another at longitudinal side faces (10), and each of the planks (2) has a width (8) and the latter form a panel width (18) in the direction of their widths (8) at oppositely extending peripheral regions (20), and a second layer (7) joined to the latter comprising planks (2) extending parallel with one another and perpendicular to the planks (2) of the first layer (6) forming first frame elements (17), and the planks (2) forming the first frame elements (17) are disposed at a distance (13) apart from one another, and the planks (2) of the second layer (7) are fastened to the planks (2) of the first layer (6) extending across the panel width (18) at least along oppositely lying end-face peripheral regions (19) of the planks (2) of the first layer (6), and spacer planks (3) are also disposed on the planks (2) of the first layer (6) bordering the panel width (18) and forming the peripheral regions (20) and joined to them, and the spacer planks (3) form other frame elements (21) and bridge the distance (13) between the planks (2) forming the first frame elements (17), **characterised in that** the second layer (7) is formed by a first shell (71) and a second shell (72) of congruently extending planks (2) which are joined to one another and to the planks (2) of the first layer (6), and a width (22) of the spacer planks (3) is shorter than the width (8) of the planks (2) of the first layer (6).

2. Wood component (1) as claimed in claim 1, **characterised in that** at least one stiffening element (28) is connected to the planks (2) of the first layer (6), e.g. a plank, batten, extending between the spacer planks (3) and running in the direction perpendicular to the planks (2) of the first layer (6).

3. Wood component (1) as claimed in claim 1, **characterised in that**, between the planks (2) of the second layer (7) disposed at the end-face peripheral regions (19) and forming the first frame elements (17), several stiffening elements (28) are fastened to the planks (2) of the first layer extending across the distance (13) between the first frame elements (17) at a distance apart from one another in the direction of the panel width (18) and parallel with one another and parallel with the spacer planks (3).

4. Wood component (1) as claimed in claim 3, **characterised in that** the stiffening elements (28) are fastened to the planks (2) of the first layer (6) bridging the longitudinal side faces (10) of mutually adjoining planks (2) of the first layer (6) on either side.

5. Wood component (1) as claimed in claim 1, **characterised in that** the spacer planks (3) of the second layer (7) bridging the distance (13) are secured by oppositely lying end faces (23, 24) to longitudinal side faces (25) of the planks (2) extending perpendicular to the planks (2) of the first layer (6) and forming the first frame elements (17), in particular are adhered thereto.

6. Wood component (1) as claimed in one of the preceding claims, **characterised in that** the planks (2) of the second layer (7) are joined to the planks (2) of the first layer (6) across their full surface, in particular are adhered thereto.

7. Wood component (1) as claimed in one of the preceding claims, **characterised in that** a full-surface top layer (32) is disposed on the planks (2) of the second layer (7).

8. Wood component (1) as claimed in 7, **characterised in that** the top layer (32) is provided in the form of a laminated timber panel, gypsum plasterboard, wood panel, etc..

9. Wood component (1) as claimed in one of the preceding claims, **characterised in that** a single- or multi-layered insulation layer (27) is disposed in a recess bounded by the planks (2) of the second layer (7) and the spacer planks (3) and stiffening elements (28).

10. Wood component (1) as claimed in one of the preceding claims, **characterised in that** a width (8) of the planks (2) of the first layer (6) and the planks (3) of the second layer (7) is approximately the same and is preferably 20.0 cm.

11. Wood component (1) as claimed in one of claims 2 to 4, **characterised in that** a width (22) of the stiffening elements (28) is shorter than the width (8) of the planks (2).

12. Wood component (1) as claimed in one of the preceding claims, **characterised in that** the width (22) of the spacer planks (3) is half the width (8) of the planks (2) of the first layer (6).

13. Wood component (1) as claimed in one of the preceding claims, **characterised in that** a thickness (9) of the planks (2) of the first layer (6) and the planks (2) of the second layer (7) is approximately the same and is preferably 40 mm.

14. Wood component (1) as claimed in one of the preceding claims, **characterised in that** the thickness (9) of the planks (2) of the second layer (7) is approximately half the thickness (9) of the planks (2) of the first layer (6).

15. Wood component (1) as claimed in claim 9, **characterised in that** the insulation layer (27) disposed in the recesses is provided in the form of foamed plastic panels.

16. Wood component (1) as claimed in claim 9 or 15, **characterised in that** the insulation layer (27) is provided in the form of mineral fibre moulded panels.

17. Wood component (1) as claimed in claim 9, 15 or 16, **characterised in that** the insulation layer (27) is provided in the form of rock wool moulded panels.

18. Wood component (1) as claimed in one of the preceding claims, **characterised in that** grooves (67) are provided in the longitudinal side faces (10) of the planks (2) of the top layer (11, 32) extending across a length (12).

19. Wood component (1) as claimed in claim 18, **characterised in that** the groove (67) is provided in the form of a milled slit extending at the centre of the thickness (9) of the planks (2) with side faces extending parallel and a rounded base surface.

20. Wall element (29) for a building structure (40), **characterised in that** it is formed by at least one wood component (1) as claimed in one of claims 1 to 19, comprising the first layer (6) and the second layer (7) and at least one top layer (32).

21. Wall element (29) as claimed in claim 20, **characterised in that** several of the wood components (1) are joined to one another in a multi-layered arrangement forming a wall thickness (46) of the wall element (29), e.g. adhered, screwed, pegged.

22. Wall element (29) as claimed in claim 20 or 21, **characterised in that**, in order to obtain a positive connection of a corner join (41) or a T-connection (42), a tongue and groove arrangement (57) is provided in a connecting region (26).

23. Wall element (29) as claimed in claim 22, **characterised in that** a groove depth (59) of a groove of the tongue and groove arrangement (57) is bigger than a projection (60) of a tongue (61) extending into the groove.

24. Wall element (29) as claimed in claim 22 or 23, **characterised in that** several tongue and groove arrangements (57) are provided, extending parallel with one another, as a means of connecting wood components (1) of a multi-shell design.

25. Wall element (29) as claimed in one of claims 22 to 24, **characterised in that** the tongue and groove arrangement (57) is formed by grooves (68) disposed in the wood components (1) and separate tongues (69) disposed in them.

26. Wall element (29) as claimed in claim 25, **characterised in that** a cross-section of the separate tongue (69) is approximately 4 cm x 4 cm.

27. Wall element (29) as claimed in one of claims 20 to 26, **characterised in that** a positively fitting butt joint connection (44) is formed by insert strips (52) inserted in recesses (50) disposed in the top layers (10, 32) of the adjoining wood components (1) and joined to the wood components (1) in the connecting region (26).

28. Wall element (29) as claimed in claim 27, **characterised in that** the insert strips (52) are preferably provided in the form of multi-layered, adhered plywood cuttings.

29. Wall element (29) as claimed in one of claims 20 to 28, **characterised in that** connecting means (56) are provided in order to obtain a composite arrangement of the wood components (1) by means of dowels (34), preferably round wooden pegs or screws (62).

30. Wall element (29) as claimed in claim 29, **characterised in that** a diameter (64) of the dowel (34) preferably corresponds to the thickness (9) of the planks (2).

## Revendications

1. Composant en bois (1) constitué d'une première couche (6) couvrant toute sa surface de planches (2) reliées les unes aux autres sur des surfaces latérales longitudinales (10), dans laquelle chacune des planches (2) présente une largeur (8) et ces planches forment dans la direction de leur largeur (8), au niveau de zones de bord (20) s'étendant en opposition, une largeur de panneau (18), et d'une deuxième couche (7) reliée à la première de planches (2) s'étendant perpendiculairement aux planches (2) de la première couche (6) et parallèlement les unes aux autres, qui forment des premiers éléments de cadre (17), dans laquelle les planches (2) formant les premiers éléments de cadre (17) sont agencées à une distance (13) les unes des autres, et ainsi, les planches (2) de la deuxième couche (7) sont fixées sur les planches (2) de la première couche (6), au moins le long de zones de bord frontales (19) situées en opposition des planches (2) de la première couche (6), en s'étendant sur la largeur de panneau (18) et des planches d'écartement (3) sont en outre agencées sur les planches (2) de la première couche (6) délimitant la largeur de panneau (18) et formant les zones de bord (20) et reliées à celles-ci, étant entendu que les planches d'écartement (3) forment des éléments de cadre (21) supplémentaires et couvrent la distance (13) entre les planches (2) formant les premiers éléments de cadre (17), **caractérisé en ce que** la deuxième couche (7) est constituée d'une première épaisseur (71) et d'une deuxième épaisseur (72) de planches (2) s'étendant de façon coïncidente les unes avec les autres qui sont reliées entre elles et avec les planches (2) de la première couche (6) et **en ce qu'**une largeur (22) des planches d'écartement (3) est inférieure à la largeur (8) des planches (2) de la première couche (6).

2. Composant en bois (1) selon la revendication 1, **caractérisé en ce qu'**au moins un élément raidisseur (28), par exemple une planche ou une latte, relié avec les planches (2) de la première couche (6) est agencé en s'étendant entre les planches d'écartement (3) et en direction perpendiculaire par rapport aux planches (2) de la première couche (6).

3. Composant en bois (1) selon la revendication 1, **caractérisé en ce que** plusieurs éléments raidisseurs (28) s'étendant sur la distance (13) entre les premiers éléments de cadre (17) dans la direction de la largeur de panneau (18), parallèlement les uns aux autres et parallèlement aux planches d'écartement (3), sont fixés sur les planches (2) de la première couche entre les planches (2) de la deuxième couche (7) agencées au niveau des zones de bord frontales (19) et formant les premiers éléments de cadre (17).

4. Composant en bois (1) selon la revendication 3, **caractérisé en ce que** les éléments raidisseurs (28) sont fixés sur les planches (2) de la première couche (6) de façon à couvrir les surfaces latérales longitudinales (10) de planches (2) adjacentes de la première couche (6).

5. Composant en bois (1) selon la revendication 1, **caractérisé en ce que** les planches d'écartement (3) de la deuxième couche (7) couvrant la distance (13) sont fixées, en particulier collées, sur des surfaces frontales en opposition (23, 24) au niveau de surfaces latérales longitudinales (25) des planches (2) s'étendant perpendiculairement aux planches (2) de la première couche (6) et formant les premiers éléments de cadre (17).

6. Composant en bois (1) selon l'une des revendications précédentes, **caractérisé en ce que** les planches (2) de la deuxième couche (7) sont reliées, en particulier collées, sur la totalité de la surface les unes avec les autres avec les planches (2) de la première couche (6).

7. Composant en bois (1) selon l'une des revendications précédentes, **caractérisé en ce qu'**une couche de recouvrement couvrant la totalité de la surface (32) est agencée sur les planches (2) de la deuxième couche (7).

8. Composant en bois (1) selon la revendication 7, **caractérisé en ce que** la couche de recouvrement (32) est constituée d'un panneau de bois multicouche, d'une plaque de parement en plâtre, d'une plaque de bois, etc.

9. Composant en bois (1) selon l'une des revendications précédentes, **caractérisé en ce qu'**une couche d'isolation à une ou plusieurs couches (27) est agencée dans un évidement délimité par les planches (2) de la deuxième couche (7) et les planches d'écartement (3) ou l'élément raidisseur (28).

10. Composant en bois (1) selon l'une des revendications précédentes, **caractérisé en ce qu'**une largeur (8) des planches (2) de la première couche (6) et des planches (2) de la deuxième couche (7) est sensiblement identique et s'élève de préférence à 20,0 cm.

11. Composant en bois (1) selon l'une des revendications 2 à 4, **caractérisé en ce qu'**une largeur (22) des éléments raidisseurs (28) est inférieure à la largeur (8) des planches (2).

12. Composant en bois (1) selon l'une des revendications précédentes, **caractérisé en ce que** la largeur (22) des planches d'écartement (3) s'élève à la moitié de la largeur (8) des planches (2) de la première couche (6).

13. Composant en bois (1) selon l'une des revendications précédentes, **caractérisé en ce qu'**une épaisseur (9) des planches (2) de la première couche (6) et des planches (2) de la deuxième couche (7) est sensiblement identique et s'élève de préférence à 40 mm.

14. Composant en bois (1) selon l'une des revendications précédentes, **caractérisé en ce que** l'épaisseur (9) des planches (2) de la deuxième couche (7) s'élève sensiblement à la moitié de l'épaisseur (9) des planches (2) de la première couche (6).

15. Composant en bois (1) selon la revendication 9, **caractérisé en ce que** la couche d'isolation (27) agencée dans les évidements est constituée de panneaux en matière plastique cellulaire.

16. Composant en bois (1) selon la revendication 9 ou 15, **caractérisé en ce que** la couche d'isolation (27) est constituée de panneaux durs en fibres minérales.

17. Composant en bois (1) selon la revendication 9, 15 ou 16, **caractérisé en ce que** la couche d'isolation (27) est constituée de panneaux durs en laine de roche.

18. Composant en bois (1) selon l'une des revendications précédentes, **caractérisé en ce que** des rainures (67) s'étendant sur une longueur (12) sont agencées dans les surfaces latérales longitudinales (10) des planches (2) de la couche de recouvrement (11, 32).

19. Composant en bois (1) selon la revendication 18, **caractérisé en ce que** la rainure (67) est constituée par une fente fraisée s'étendant au milieu de l'épaisseur (9) des planches (2) comprenant des surfaces latérales s'étendant parallèlement et une surface de fond arrondie.

20. Élément mural (29) pour une structure de construction (40), **caractérisé en ce qu'**il est formé à partir d'au moins un composant en bois (1) selon l'une des revendications 1 à 19 constitué de la première couche (6) et de la deuxième couche (7) et d'au moins une couche de recouvrement (32).

21. Élément mural (29) selon la revendication 20, **caractérisé en ce que** plusieurs des composants en bois (1) sont reliés les uns aux autres, par exemple collés, vissés ou chevillés, en plusieurs couches en formant une épaisseur de mur (46) de l'élément mural (29).

22. Élément mural (29) selon la revendication 20 ou 21, **caractérisé en ce qu'**un agencement de rainure et de ressort (57) est prévu dans une zone d'assemblage (26) afin de former un assemblage par engagement mécanique, par exemple un assemblage d'angle (41) ou une jonction en T (42).

23. Élément mural (29) selon la revendication 22, **caractérisé en ce qu'**une profondeur (59) d'une rainure de l'agencement de rainure et de ressort (57) est supérieure à une projection (60) d'un ressort (61) s'engageant dans la rainure.

24. Élément mural (29) selon la revendication 22 ou 23, **caractérisé en ce que** plusieurs agencements de rainure et de ressort (57) s'étendant parallèlement les uns aux autres sont prévus afin d'assembler des composants en bois (1) réalisés avec plusieurs épaisseurs.

25. Élément mural (29) selon l'une des revendications 22 à 24, **caractérisé en ce que** l'agencement de rainure et de ressort (57) est formé par des rainures (68) agencées dans les composants en bois (1) et des ressorts indépendants (69) agencés dans celles-ci.

26. Élément mural (29) selon la revendication 25, **caractérisé en ce qu'**une section des ressorts indépendants (69) s'élève sensiblement à 4 cm x 4 cm.

27. Élément mural (29) selon l'une des revendications 20 à 26, **caractérisé en ce qu'**un assemblage à joint d'about (44) est réalisé par force au moyen de lattes d'armature (52) insérées dans des enfoncements (50) dans la zone d'assemblage (26) dans les couches de recouvrement (10, 32) des composants en bois (1) adjacents et reliées avec les composants en bois (1).

28. Élément mural (29) selon la revendication 27, **caractérisé en ce que** les lattes d'armature (52) sont de préférence constituées de pièces de contreplaqué collées à plusieurs couches.

29. Élément mural (29) selon l'une des revendications 20 à 28, **caractérisé en ce que** des moyens d'assemblage (56) destinés à former une jonction des composants en bois (1) sont constitués par des chevilles (34), de préférence des barres rondes en bois ou des vis (62).

30. Élément mural (29) selon la revendication 29, **caractérisé en ce qu'**un diamètre (64) des chevilles (34) correspond de préférence à l'épaisseur (9) des planches (2).
